# EUROPÄISCHE PATENTSCHRIFT

(11) **EP 3 406 832 B1**
(45) Veröffentlichungstag und Bekanntmachung des Hinweises auf die Patenterteilung: **25.11.2020**
(21) Anmeldenummer: 18169565.1
(22) Anmeldetag: 26.04.2018
(51) Int. Cl.: E05C 7/04, E05C 9/04, E05B 63/04, E05B 65/10, E05B 47/00

(54) **GEGENKASTEN FÜR EIN PANIKTÜRSCHLOSS**
KEEPER FOR A PANIC DOOR LOCK
GÂCHE POUR UNE SERRURE ANTIPANIQUE

(30) Priorität: 23.05.2017 DE 102017208721
(43) Veröffentlichungstag der Anmeldung: 28.11.2018
(73) Patentinhaber: GEZE GmbH, 71229 Leonberg (DE)
(72) Erfinder: Sitanggang, Surya Dampi, 71229 Leonberg (DE); Borgmann, Thomas, 76744 Wörth (DE)

(56) Entgegenhaltungen:
- EP-A1- 0 849 425
- EP-A2- 2 264 268
- EP-A2- 2 703 583
- DE-C2- 3 142 959

## Beschreibung

Die Erfindung betrifft einen Gegenkasten für ein Paniktürschloss der im Oberbegriff des Patentanspruchs 1 genannten Art.

Aus dem Stand der Technik sind Gegenkästen für Paniktürschlösser in verschiedenen Variationen bekannt. Ein solcher Gegenkasten umfasst in der Regel ein Gehäuse, eine darin drehbar gelagerten Druckernuss, mindestens ein von der Druckernuss beaufschlagbares Betätigungselement, welches bei einer gegen eine Federwirkung erfolgte Betätigung der Druckernuss ein erstes Schubelement in eine erste Betätigungsrichtung betätigt. Das erste Schubelement ist über eine erste Übertragungsvorrichtung mit einem zweiten Schubelement und über eine zweite Übertragungsvorrichtung mit einem Schieber gekoppelt, welcher zum Einschließen einer Falle und/oder eines Riegels des Paniktürschlosses durch eine korrespondierende Öffnung in einer Stulpplatte in eine aus dem Gehäuse vorstehende Stellung gebracht werden kann. Zudem ist das erste Schubelement mit einer ersten Schließstange gekoppelt und das zweite Schubelement ist mit einer zweiten Schließstange gekoppelt. Die erste Übertragungsvorrichtung wandelt die erste Betätigungsrichtung des ersten Schubelements in eine entgegengesetzte zweite Betätigungsrichtung des zweiten Schubelements um, und die zweite Übertragungsvorrichtung wandelt die erste Betätigungsrichtung des ersten Schubelements in eine dritte Betätigungsrichtung des Schiebers um. Wird ein Panikschloss in einer zweiflügligen Türanlage installiert, dann wird der Gegenkasten im Standflügle benötigt, um die Falle und/oder den Riegel des am Gangflügel montierten Panikschlosses einzuschließen und das System im Panikfall zu entriegeln.

Aus der DE 10 2004 009 973 B4 ist ein gattungsgemäßer Gegenkasten für ein Paniktürschloss mit einem Gehäuse, einer darin drehbar gelagerten Nuss, einem von der Nuss beaufschlagten, drehbar im Gehäuse gelagerten Wirbelstück zur Betätigung eines unteren und eines oberen Treibstangenschiebers und mit bei Betätigung der Nuss gegen Federwirkung durch zugeordnete Öffnungen einer Stulpplatte bewegbaren Schiebern zum Einschließen einer Falle und eines Riegels des Paniktürschlosses bekannt. Der Fallenschieber ist schwenkbar im Gehäuse gelagert. Der Riegelschieber ist schwenkbar im Gehäuse gelagert und mit dem Treibstangenschieber gekoppelt. Des Weiteren ist der Fallenschieber über eine Lasche mit der Nuss verbunden, und der Riegelschieber weist einen Zapfen auf, der in einer Kulisse des unteren Treibstangenschiebers geführt ist. Zudem weist der untere Treibstangenschieber zwei zueinander parallele Teilschieber auf, wobei der erste Teilschieber einen Treibstangenanschluss aufweist und an das Wirbelstück gekoppelt ist. Der zweite Teilschieber ist über eine Stift-Schlitz-Verbindung mit dem ersten Teilschieber gekoppelt und über eine Lasche an die Nuss angeschlossen. Die Nuss weist einen Sperrvorsprung auf, welchem bei unbetätigter Nuss ein Sperrwiderlager am oberen Treibstangenschieber zugeordnet ist.

Die EP 0 849 425 A1 offenbart eine Ver- und Entriegelung einer Tür mit einem Stand - und einem Gangflügel. Im Standflügel ist ein Treibriegelschloss und im Gangflügel ein schlüsselbetätigtes Schloss vorgesehen. Das Treibriegelschloss weist Mittel zum Rückschließen der Schlossfalle und des Schlossriegels des im Gangflügel angeordneten Schlosses auf.

Die EP 2 264 268 A2 beschreibt ein Treibriegelschloss für eine einen Gangflügel aufweisende Tür, mit einem angetriebenen Fallenauswerfer, einem verschiebbaren Steuerschieber und einem Einzugsschieber für eine Treibstange. Ein vorgesehenes Kopplungsglied treibt beim Betätigen des Steuerschiebers zeitlich verzögert den Einzugsschieber an.

Die EP 2 703 583 A2 beschreibt einen Passivflügel einer Schlosseinrichtung. Es handelt sich um ein Schloss zur Montage in einem Passivflügel einer zweiflügeligen Tür. Der Passivflügelschlosseinrichtung ist eine Aktivflügelschlosseinrichtung zugeordnet, die im Aktivflügel der zweiflügeligen Tür montiert ist. Die Schlossmechanik der Passivflügel Schlosseinrichtung weist eine Riegel-Aushebeeinrichtung zum Zurückfahren eines in einen vorbestimmten Raum der Passivflügelschlosseinrichtung eingreifenden Riegels der Aktivflügelschlosseinrichtung auf. Wesentlich ist, dass die Riegel Aushebeeinrichtung ein Riegel Betätigungselement aufweist mit einem Riegel Betätigungsdruckstück, das in Zurückfahrrichtung des Riegels federbeaufschlagt ist. Der Erfindung liegt die Aufgabe zugrunde, einen Gegenkasten für ein Paniktürschloss mit einem kleinen Dornmaß anzugeben, welcher sowohl für Standflügel, als auch für Gangflügel von zweiflügligen Paniktüren und für beide DIN-Richtungen geeignet ist.

Diese Aufgabe wird durch die Merkmale des Gegenkastens für ein Paniktürschloss nach Patentanspruch 1 gelöst.

Vorteilhafte Ausgestaltungen und Weiterbildungen der Erfindung sind in den übrigen Ansprüchen angegeben.

Um einen Gegenkasten für ein Paniktürschloss mit einem kleinen Dornmaß anzugeben, welcher sowohl für Standflügel, als auch für Gangflügel von zweiflügligen Paniktüren und für beide DIN-Richtungen geeignet ist, ist eine erste Übertragungsvorrichtung als Zahnstangenantrieb ausgeführt und umfasst eine an einem ersten Schubelement ausgebildete erste Zahnstange, welche über ein Zahnrad mit einer an einem zweiten Schubelement ausgebildeten zweiten Zahnstange gekoppelt ist. Zudem umfasst der Gegenkasten für ein Paniktürschloss ein Gehäuse, eine darin drehbar gelagerte Druckernuss, mindestens ein von der Druckernuss beaufschlagbares Betätigungsmittel, welches bei einer gegen eine Federwirkung erfolgte Betätigung der Druckernuss das erste Schubelement in eine erste Betätigungsrichtung betätigt. Das erste Schubelement ist über die erste Übertragungsvorrichtung mit dem zweiten Schubelement und über eine zweite Übertragungsvorrichtung mit einem Schieber gekoppelt, welcher zum Einschließen einer Falle und/oder eines Riegels des Paniktürschlosses durch eine korrespondierende Öffnung in einer Stulpplatte in eine aus dem Gehäuse vorstehende Stellung bringbar ist. Hierbei ist das erste Schubelement mit einer ersten Schließstange gekoppelt und das zweite Schubelement ist mit einer zweiten Schließstange gekoppelt. Die erste Übertragungsvorrichtung wandelt die erste Betätigungsrichtung des ersten Schubelements in eine entgegengesetzte zweite Betätigungsrichtung des zweiten Schubelements um, und die zweite Übertragungsvorrichtung wandelt die erste Betätigungsrichtung des ersten Schubelements in eine dritte Betätigungsrichtung des Schiebers um.

Die Ausführung des Gegenkastens mit einer ersten Verriegelung über die erste Schließstange nach oben und mit einer zweiten Verriegelung über die zweite Schließstange nach unten und ohne Verriegelung an der Hauptschließkante führt dazu, dass Ausführungsformen des erfindungsgemäßen Gegenkastens ein kleines Dornmaß (DM30) aufweisen und sowohl für Standflügel als auch für Gangflügel und für beide DIN-Richtungen eingesetzt werden können.

In Ausführungsformen des erfindungsgemäßen Gegenkastens können die Bewegungen der Schubelemente und des Schiebers als einfache Translationsbewegungen verlaufen. Hierbei kann eine erste Hubbewegung des ersten Schubelements über die erste Zahnstange in eine Drehbewegung des Zahnrads umgewandelt werden, wobei die Drehbewegung des Zahnrads über die zweite Zahnstange in eine zweite Hubbewegung des zweiten Schubelements umgewandelt werden kann, welche der ersten Hubbewegung des ersten Schubelements entgegen gerichtet ist. Analog kann die zweite Hubbewegung des zweiten Schubelements über die zweite Zahnstange in eine Drehbewegung des Zahnrads umgewandelt werden, wobei die Drehbewegung des Zahnrads über die erste Zahnstange in die erste Hubbewegung des ersten Schubelements umgewandelt werden kann, welche der zweiten Hubbewegung des zweiten Schubelements entgegen gerichtet ist. Zudem kann eine Drehbewegung des Zahnrads über die erste Zahnstange in die erste Hubbewegung des ersten Schubelements und gleichzeitig über die zweite Zahnstange in die zweite Hubbewegung des zweiten Schubelements umgewandelt werden. Des Weiteren kann die erste Hubbewegung des ersten Schubelements über die zweite Übertragungsvorrichtung in eine Schiebebewegung des Schiebers umgewandelt werden, welche senkrecht zur ersten Hubbewegung verläuft.

In vorteilhafter Ausgestaltung des Gegenkastens kann ein Antrieb beispielsweise mit dem Zahnrad verbunden werden und in Abhängigkeit von mindestens einem Steuersignal eine automatische Betätigung des Gegenkastens bewirken. Der Antrieb kann beispielsweise als Elektromotor ausgeführt werden. Der Antrieb kann das Zahnrad während der automatischen Betätigung antreiben, dessen Bewegung über die erste Übertragungsvorrichtung gleichzeitig auf das erste Schubelement und das zweite Schubelement und über die zweite Übertragungsvorrichtung vom ersten Schubelement auf den Schieber übertragen werden kann. Dadurch ist eine automatische Betätigung des Gegenkastens in vorteilhafter Weise auch ohne Betätigung der Druckernuss umsetzbar.

Erfindungsgemäß ist ein Notfallschließzylinder mit dem zweiten Schubelement wirkverbindbar und bewirkt eine Notbetätigung des Gegenkastens von außen. Der Notfallschließzylinder kann beispielsweise während der Notbetätigung über eine Kopplungskante auf das zweite Schubelement wirken, dessen Bewegung über die erste Übertragungsvorrichtung auf das erste Schubelement und über die zweite Übertragungsvorrichtung vom ersten Schubelement auf den Schieber übertragen werden kann. Dadurch ist eine Notbetätigung des Gegenkastens in vorteilhafter Weise auch ohne Betätigung der Druckernuss umsetzbar.

In weiterer vorteilhafter Ausgestaltung des Gegenkastens kann das Betätigungselement als Drehhebel mit einem Kopplungsarm und einem Betätigungsarm ausgeführt werden, welcher über eine Schlitz-Stift-Kopplung mit dem ersten Schubelement verbunden werden kann. Hierbei kann der Kopplungsarm lose mit einem Betätigungselement der Druckernuss gekoppelt werden. Zudem kann das Betätigungselement der Druckernuss bei Betätigung der Druckernuss mit dem Kopplungsarm des als Drehhebel ausgeführten Betätigungsmittels gekoppelt werden, welches über den Betätigungsarm und die Schlitz-Stift-Kopplung die Betätigungsbewegung auf das erste Schubelement übertragen kann, dessen Bewegung über die erste Übertragungsvorrichtung auf das zweite Schubelement und über die zweite Übertragungsvorrichtung gleichzeitig auf den Schieber übertragen werden kann. In vorteilhafter Weise ist das Betätigungselement der Druckernuss bei der automatischen Betätigung des Gegenkastens über den Antrieb oder bei der Notbetätigung des Gegenkastens über den Notfallschließzylinder vom Kopplungsarm des als Drehhebel ausgeführten Betätigungsmittels entkoppelt, so dass die Druckernuss bei der automatischen Betätigung und bei der Notbetätigung des Gegenkastens nicht mitbewegt werden muss.

In weiterer vorteilhafter Ausgestaltung des Gegenkastens kann die Druckernuss über einen Federarm direkt mit einer vorgespannten Druckfeder gekoppelt werden, deren Federkraft der Betätigung der Druckernuss entgegenwirkt. Diese direkte Kopplung zwischen Federarm und Druckfeder ermöglicht eine bessere Kraftübersetzung.

In weiterer vorteilhafter Ausgestaltung des Gegenkastens kann eine Führungsvorrichtung ortsfest im Gehäuse angeordnet werden. Hierbei kann der Schieber an einer Oberseite der Führungsvorrichtung schiebebeweglich gelagert werden. An einer Unterseite der Führungsvorrichtung kann das Zahnrad drehbeweglich gelagert werden. Zudem können die erste Zahnstange und die zweite Zahnstange jeweils an der Unterseite der Führungsvorrichtung schiebebeweglich geführt werden.

In weiterer vorteilhafter Ausgestaltung des Gegenkastens kann die zweite Übertragungsvorrichtung eine federbelastete Kulisse umfassen, welche mit dem ersten Schubelement wirkverbunden und über eine Schlitz-Stift-Kopplung mit dem Schieber gekoppelt ist und die erste Betätigungsrichtung des ersten Schubelements in eine senkrecht zu dieser verlaufende dritte Betätigungsrichtung des Schiebers umwandelt. Hierzu kann der Schieber einen Mitnehmerstift aufweisen, welcher in einem Führungsschlitz der Kulisse geführt werden und eine Bewegung der Kulisse auf den Schieber übertragen kann.

In weiterer vorteilhafter Ausgestaltung des Gegenkastens kann der Schieber an seinem dem Paniktürschloss zugewandten Ende ein austauschbares Entriegelungselement aufweist, welches an die einschließende Falle und/oder den einzuschließenden Riegel angepasst ist. Das bedeutet, dass das Entriegelungselement in Abhängigkeit von der einschließenden Falle und/oder des einzuschließenden Riegels ausgewählt und dann am Schieber montiert bzw. eingesetzt wird.

Nachfolgend wird ein Ausführungsbeispiel der Erfindung anhand von zeichnerischen Darstellungen näher erläutert. In den zeichnerischen Darstellungen bezeichnen gleiche Bezugszeichen Komponenten bzw. Elemente, die gleiche bzw. analoge Funktionen ausführen.

Dabei zeigen:
- Fig. 1: eine schematische Draufsicht eines Ausführungsbeispiels eines erfindungsgemäßen Gegenkasten für ein Paniktürschloss ohne Deckelblech in einem verriegelten Zustand,
- Fig. 2: eine schematische Unteransicht des erfindungsgemäßen Gegenkastens für ein Paniktürschloss aus Fig. 1 ohne Bodenblech im verriegelten Zustand,
- Fig. 3: eine schematische Draufsicht des erfindungsgemäßen Gegenkastens für ein Paniktürschloss aus Fig. 1 oder 2 ohne Deckelblech in einem entriegelten Zustand, nach dem Entriegeln über eine Druckernuss,
- Fig. 4: eine schematische Unteransicht des erfindungsgemäßen Gegenkastens für ein Paniktürschloss aus Fig. 3 ohne Bodenblech im entriegelten Zustand,
- Fig. 5: eine schematische Draufsicht des erfindungsgemäßen Gegenkastens für ein Paniktürschloss aus Fig. 1 bis 4 ohne Deckelblech in einem entriegelten Zustand, nach dem automatischen Entriegeln über einen Antrieb, und
- Fig. 6: eine schematische Unteransicht des erfindungsgemäßen Gegenkastens für ein Paniktürschloss aus Fig. 5 ohne Bodenblech im entriegelten Zustand,

Wie aus Fig. 1 bis 6 ersichtlich ist, umfasst das dargestellte Ausführungsbeispiel eines erfindungsgemäßen Gegenkastens 1 für ein Paniktürschloss ein Gehäuse 14, eine darin drehbar gelagerte Druckernuss 7 und mindestens ein von der Druckernuss 7 beaufschlagbares Betätigungsmittel, welches bei einer gegen eine Federwirkung erfolgte Betätigung der Druckernuss 7 ein erstes Schubelement 2 in eine erste Betätigungsrichtung betätigt. Das erste Schubelement 2 ist über eine erste Übertragungsvorrichtung 5 mit einem zweiten Schubelement 3 und über eine zweite Übertragungsvorrichtung 9 mit einem Schieber 12 gekoppelt. Der Schieber 12 kann zum Einschließen einer Falle und/oder eines Riegels des Paniktürschlosses durch eine korrespondierende Öffnung in einer Stulpplatte 15 in eine aus dem Gehäuse 14 vorstehende Stellung gebracht werden. Das erste Schubelement 2 ist mit einer ersten Schließstange gekoppelt, und das zweite Schubelement 3 ist mit einer zweiten Schließstange gekoppelt. Zudem wandelt die erste Übertragungsvorrichtung 5 die erste Betätigungsrichtung des ersten Schubelements 2 in eine entgegengesetzte zweite Betätigungsrichtung des zweiten Schubelements 3 um. Die zweite Übertragungsvorrichtung 9 wandelt die erste Betätigungsrichtung des ersten Schubelements 2 in eine dritte Betätigungsrichtung des Schiebers 12 um. Erfindungsgemäß ist die erste Übertragungsvorrichtung 5 als Zahnstangenantrieb ausgeführt und umfasst eine am ersten Schubelement 2 ausgebildete erste Zahnstange 5.2, welche über ein Zahnrad 5.1 mit einer am zweiten Schubelement 3 ausgebildeten zweiten Zahnstange 5.3 gekoppelt ist.

Wie aus Fig. 1 bis 6 weiter ersichtlich ist, umfasst das Gehäuse 14 des Gegenkastens 1 ein Bodenblech 16 und ein Deckelblech 17, welches auch die Rückwand des Gehäusekastens bildet und die Stulpplatte 15, welche eine Vorderwand des Gehäuses 14 ausbildet. Im Bereich der Öffnung in der Stulpplatte 15, welche der Schieber 12 im entriegelten Zustand durchgreift ist eine Führungsvorrichtung 11 ortsfest im Gehäuse 14 angeordnet und am Deckelblech 17 befestigt. Hierbei ist der Schieber 12 an einer Oberseite der Führungsvorrichtung 11 schiebebeweglich gelagert. Zudem weist der Schieber 12 an seiner von der Führungsvorrichtung 11 abgewandten Oberfläche eine Führungsrolle auf 12.2, welche während der Schiebebewegung in einem in das Deckelblech 17 eingebrachten horizontalen Führungsschlitz 17.1 geführt ist. Das Zahnrad 5.1 der ersten Übertragungsvorrichtung 5 ist an einer Unterseite der Führungsvorrichtung 11 drehbeweglich gelagert. Zudem sind die erste Zahnstange 5.2 des ersten Schubelements 2 und die zweite Zahnstange 5.3 des zweiten Schubelements 3 jeweils an der Unterseite der Führungsvorrichtung 11 schiebebeweglich geführt. Wie aus Fig. 1 bis 6 weiter ersichtlich ist, weist das Gehäuse 14 des Gegenkasten 1 eine durchgehende Öffnung auf, in welche ein Notfallschließzylinder 8 eingebracht und befestigt werden kann. Über diesen Notfallschließzylinder 8 ist beispielsweise eine Notbetätigung des Gegenkastens 1 durch die Feuerwehr von außen möglich.

Wie Fig. 1 bis 6 weiter ersichtlich ist, umfasst die zweite Übertragungsvorrichtung 9 eine federbelastete bewegliche S-förmige Kulisse 9A, welche gegen eine Federkraft einer mit einem oberen Ende der Kulisse 9A verbundenen Zugfeder 10 bewegbar ist und an einem unteren Ende über einen Verbindungsstift 2.2 mit dem ersten Schubelement 2 wirkverbunden ist. Zudem weist die Kulisse 9A an beiden Enden jeweils einen Kulissenstift 9.1, 9.2 auf, welche jeweils in einem in das Deckelblech 17 eingebrachten vertikalen Führungsschlitz 17.2, 17.3 geführt sind. Hierbei wird ein oberer Kulissenstift 9.1 in einem oberen vertikalen Führungsschlitz 17.2 und ein unterer Kulissenstift 9.2 wird in einem unteren vertikalen Führungsschlitz 17.3 geführt. Zudem ist die Kulisse 9A über eine Schlitz-Stift-Kopplung mit dem Schieber 12 gekoppelt, wobei ein korrespondierender schräger Kopplungsschlitz 9.3 in einem schrägen Verbindungsbereich zwischen den beiden Enden der S-förmigen Kulisse 9A ausgebildet ist. Der korrespondierende Mitnehmerstift 12.1 ist an der von der Führungsvorrichtung 11 abgewandten Oberfläche des Schiebers 12 angeordnet und greift in den schrägen Kopplungsschlitz 9.3 ein, wodurch eine Bewegung der Kulisse 9A auf den Schieber 12 übertragen wird. Somit wandelt die zweite Übertragungsvorrichtung 9 die erste Betätigungsrichtung, d.h. eine erste Hubbewegung des ersten Schubelements 2 in eine senkrecht zu dieser verlaufenden dritte Betätigungsrichtung, d.h. in eine horizontale Schiebebewegung des Schiebers 12 um.

Wie aus Fig. 1 bis 6 weiter ersichtlich ist, ist das erste Schubelement 2 als oberes gabelförmiges Schubblech ausgeführt, welches nach oben aus dem Gehäuse 14 ragt und am oberen Ende über einen ersten Schließstangenanschluss 4.1 mit einer nicht dargestellten oberen Schließstange verbunden werden kann. Die erste Zahnstange 5.2 ist an einem ersten schmaleren Schenkel des ersten Schubelements 2 ausgebildet. An einem zweiten breiteren Schenkel ist das erste Schubelement 2 über eine Stift-Schlitz-Kopplung mit dem Betätigungsmittel gekoppelt, welches im dargestellten Ausführungsbeispiel als Drehhebel 6 mit einem Kopplungsarm 6.1 und einem Betätigungsarm 6.2 ausgeführt ist. Hierbei ist im ersten Schubelement 2 der Kopplungsschlitz 2.3 eingebracht und am Betätigungsarm 6.2 des Drehhebels 6 ein Kopplungsstift 6.3 angeordnet, welcher in den Kopplungsschlitz 2.3 eingreift. Ein Fußbereich der beiden Schenkel bildet einen Anschlag 2.4 aus, welcher im entriegelten Zustand des Gegenkastens 1 an einem Anschlagbolzen 16.1 anliegt, welcher fest ist einem Bodenblech 16 und in einem Deckelblech 17 des Gehäuses gelagert ist. Wie insbesondere aus Fig. 2, 4 und 6 ersichtlich ist, ist am ersten Schenkel des ersten Schubelements 2 oberhalb der ersten Zahnstange 5.2 ein Führungsstift 2.1 angeordnet, welcher in einen nicht sichtbaren vertikalen Führungsschlitz im Bodenblech 16 eingreift und so das erste Schubelement 2 während einer Hubbewegung zusätzlich zur Führungsvorrichtung 11 führt und gegen Verkanten sichert. Unterhalb der ersten Zahnstange 5.2 ist das erste Schubelement 2 am unteren Ende über den Verbindungsstift 2.2 mit der Kulisse 9A der zweiten Übertragungsvorrichtung 9 verbunden.

Wie aus Fig. 1 bis 6 weiter ersichtlich ist, ist das zweite Schubelement 3 als unteres C-förmiges Schubblech ausgeführt, welches nach unten aus dem Gehäuse 14 ragt. Hierbei kann das zweite Schubelement 3 an einem unterhalb des C-förmigen Abschnitts angeordneten unteren Ende über einen zweiten Schließstangenanschluss 4.2 mit einer nicht dargestellten unteren Schließstange verbunden werden. Die zweite Zahnstange 5.3 ist oberhalb des C-förmigen Abschnitts am oberen Ende des zweiten Schubelements 3 ausgebildet. Wie aus Fig. 1 bis 6 weiter ersichtlich ist, ist am oberen Ende des C-förmigen Abschnitts des zweiten Schubelements 3 eine Kopplungskante 3.2 ausgebildet, welche im verriegelten Zustand im Wirkbereich eines nicht sichtbaren Betätigungselements des Notfallschließzylinders 8 angeordnet ist und mit diesem zusammenwirken kann. Zudem weist das zweite Schubelement 3 im Bereich der Kopplungskante 3.2 einen Führungsstift 3.1 auf, welcher in einen nicht sichtbaren vertikalen Führungsschlitz im Deckelblech 17 eingreift und so das zweite Schubelement 3 während einer Hubbewegung zusätzlich zur Führungsvorrichtung 11 führt und gegen Verkanten sichert.

Wie aus Fig. 1 bis 6 weiter ersichtlich ist, ist der Kopplungsarm 6.1 des als Drehhebel 6 ausgeführten Betätigungselements lose mit einem Betätigungselement 7.1 der Druckernuss 7 gekoppelt. Zudem ist die Druckernuss 7 über einen Federarm 7.2 direkt mit einer vorgespannten Druckfeder 18 gekoppelt, deren Federkraft der Betätigung der Druckernuss 7 entgegenwirkt. Im dargestellten Ausführungsbeispiel ist Druckfeder 18 als Spiralfeder ausgeführt, welche auf eine nicht näher bezeichnete Zylinderschraube aufgesteckt und in einer nicht näher bezeichneten Führung geführt ist. Die Vorspannung der Druckfeder 18 ist über eine nicht näher bezeichnete Mutter einstellbar, wobei der Federarm 7.2 der Druckernuss 7 unterhalb der Mutter auf einem oberen Ende der Druckfeder 18 aufliegt.

Wie aus Fig. 1 und 2 weiter ersichtlich ist, befindet sich im dargestellten verriegelten Zustand des Gegenkastens 1 das erste Schubelement 2 und die Kulisse 9A der zweiten Übertragungsvorrichtung 9 jeweils in einer oberen Endstellung. Dadurch ist die mit der Kulisse 9A verbundene Zugfeder 10 zusammengedrückt. Der Schieber 12 befindet sich im eingezogenen Zustand innerhalb des Gehäuses 14. Dadurch ist ein austauschbares Entriegelungselement 13, welches an einem dem Panikschloss zugewandten Ende des Schiebers 12 angeordnet ist, ebenfalls innerhalb des Gehäuses 14 angeordnet. Das Entriegelungselement 13 kann in Abhängigkeit des einzuschließenden Riegels und/oder der einzuschließenden Falle des nicht dargestellten Panikschlosses ausgewählt und am Schieber 12 angeordnet werden. Das zweite Schubelement 3 befindet sich im dargestellten verriegelten Zustand des Gegenkastens 1 in einer unteren Endstellung. Zudem liegt das Betätigungselement 7.1 der Druckernuss 7 am Kopplungsarm 6.1 des als Drehhebel 6 ausgeführten Betätigungsmittels an. Dadurch kann eine Betätigung der Druckernuss 7 über das Betätigungselement 7.1 der Druckernuss 7 auf den Kopplungsarm 6.1 übertragen werden.

Bei einer Betätigung der Druckernuss 7 überträgt der Kopplungsarm 6.1 die als Drehbewegung ausgeführte Betätigungsbewegung der Druckernuss 7 über den Betätigungsarm 6.2 und die Schlitz-Stift-Kopplung als erste Hubbewegung nach unten auf das erste Schubelement 2. Dadurch bewegt sich das erste Schubelement 2 in eine untere Endstellung, in welcher der Anschlag 2.4 des ersten Schubelements 2 am Anschlagbolzen 16.1 anliegt. Die erste Hubbewegung des ersten Schubelements 2 wird über die erste Übertragungsvorrichtung 5 als entgegengesetzte zweite Hubbewegung nach oben auf das zweite Schubelement 3 übertragen. Gleichzeitig wird die erste Hubbewegung des ersten Schubelements 2 nach unten auf die Kulisse 9A der zweiten Übertragungsvorrichtung 9 übertragen, welche die Hubbewegung der Kulisse 9A nach unten im dargestellten Ausführungsbeispiel in eine horizontale Schiebebewegung des Schiebers 12 nach rechts umwandelt.

Wie aus Fig. 3 und 2 weiter ersichtlich ist, befindet sich der Gegenkastens 1 nach der Betätigung über die Druckernuss 7 im dargestellten entriegelten Zustand. Hierbei befinden sich das erste Schubelement 2 und die Kulisse 9A der zweiten Übertragungsvorrichtung 9 jeweils in einer unteren Endstellung. Dadurch ist die mit der Kulisse 9A verbundene Zugfeder 10 gedehnt. Der Schieber 12 befindet sich im ausgeschlossenen Zustand und ragt durch die Öffnung in der Stulpplatte 15 aus dem Gehäuse 14. Dadurch ragt das Entriegelungselement 13 ebenfalls aus dem Gehäuse 14 und kann einen nicht dargestellten Riegel und/oder eine nicht dargestellte Falle des nicht dargestellten Panikschlosses einschließen und das Panikschloss ebenfalls entriegeln. Das zweite Schubelement 3 befindet sich im dargestellten entriegelten Zustand des Gegenkastens 1 in einer oberen Endstellung. Zudem liegt das Betätigungselement 7.1 der betätigten Druckernuss 7 am Kopplungsarm 6.1 des als Drehhebel 6 ausgeführten Betätigungsmittels an.

Im dargestellten Ausführungsbeispiel des Gegenkastens 1 ist ein nicht dargestellter Elektromotor als Antrieb mit dem Zahnrad 5.1 verbunden. Dadurch kann in Abhängigkeit von mindestens einem Steuersignal eine automatische Betätigung des Gegenkastens 1 bewirkt werden. Während der automatischen Betätigung treibt der Elektromotor das Zahnrad 5.1 an, dessen Drehbewegung über die erste Übertragungsvorrichtung 5 gleichzeitig als erste Hubbewegung nach unten auf das erste Schubelement 2 und als zweite Hubbewegung nach oben auf das zweite Schubelement 3 übertragen wird. Zusätzlich wird die erste Hubbewegung des ersten Schubelements 2 nach unten auf die Kulisse 9A der zweiten Übertragungsvorrichtung 9 übertragen, welche die Hubbewegung der Kulisse 9A nach unten im dargestellten Ausführungsbeispiel in eine horizontale Schiebebewegung des Schiebers 12 nach rechts umwandelt.

Wie aus Fig. 5 und 6 weiter ersichtlich ist, befindet sich der Gegenkastens 1 nach der automatischen Betätigung über den nicht dargestellten Elektromotor im dargestellten entriegelten Zustand. Hierbei befinden sich analog zur Betätigung über die Druckernuss das erste Schubelement 2 und die Kulisse 9A der zweiten Übertragungsvorrichtung 9 jeweils in einer unteren Endstellung. Dadurch ist die mit der Kulisse 9A verbundene Zugfeder 10 gedehnt. Der Schieber 12 befindet sich im ausgeschlossenen Zustand und ragt durch die Öffnung in der Stulpplatte 15 aus dem Gehäuse 14. Dadurch ragt das Entriegelungselement 13 ebenfalls aus dem Gehäuse 14 und kann einen nicht dargestellten Riegel und/oder eine nicht dargestellte Falle des nicht dargestellten Panikschlosses einschließen und das Panikschloss ebenfalls entriegeln. Das zweite Schubelement 3 befindet sich im dargestellten entriegelten Zustand des Gegenkastens 1 in einer oberen Endstellung. Im Unterschied zur Betätigung über die Druckernuss 7 befindet sich die Druckernuss 7 in ihrer Ausgangsstellung, wobei das Betätigungselement 7.1 der unbetätigten Druckernuss 7 vom Kopplungsarm 6.1 des als Drehhebel 6 ausgeführten Betätigungsmittels entkoppelt ist und nicht an diesem anliegt.

Auch bei einer Notbetätigung des Gegenkastens 1 über den Notfallschließzylinder 8 von außen, kann der Gegenkasten 1 in den in Fig. 5 und 6 dargestellten entriegelten Zustand überführt werden. Während der Notbetätigung wirkt ein nicht näher dargestelltes Betätigungselement des Notfallschließzylinders 8 über die Kopplungskante 3.2 auf das zweite Schubelement 3. Die resultierende zweite Hubbewegung des zweiten Schubelements 3 nach oben wird über die erste Übertragungsvorrichtung 5 in die erste Hubbewegung des ersten Schubelements 2 nach unten umgewandelt. Zusätzlich wird die erste Hubbewegung des ersten Schubelements 2 nach unten auf die Kulisse 9A der zweiten Übertragungsvorrichtung 9 übertragen, welche die Hubbewegung der Kulisse 9A nach unten im dargestellten Ausführungsbeispiel in eine horizontale Schiebebewegung des Schiebers 12 nach rechts umwandelt. Auch nach der Notbetätigung des Gegenkastens 1 über den Notfallschließzylinder 8 befindet sich die Druckernuss 7 in ihrer Ausgangsstellung, wobei das Betätigungselement 7.1 der unbetätigten Druckernuss 7 vom Kopplungsarm 6.1 des als
Ausführungsformen des erfindungsgemäßen Gegenkastens für ein Panikschloss 1 weisen keine Verrieglung an der Hauptschließkante auf und werden nur nach oben und unten verriegelt. Dadurch können Ausführungsformen des erfindungsgemäßen Gegenkastens sowohl für Standflügel, als auch für Gangflügel von zweiflügeligen Paniktüren und für beide DIN-Richtungen eingesetzt werden. Des Weiteren weisen Ausführungsformen des erfindungsgemäßen Gegenkastens ein kleines Dornmaß auf und können im Notfall von der Feuerwehr von außen geöffnet werden. Zudem können Ausführungsformen des erfindungsgemäßen Gegenkastens einfach mit motorischen Antrieben ausgestattet werden. Bei einer Kombination mit herkömmlichen Panikschlössern können unterschiedliche Spaltmaße durch einfache Schraubverbindungen ausgeglichen werden. Dies ist auch bei einem in die Tür montierten Gegenkasten mit sehr geringem Aufwand möglich.

### Bezugszeichenliste

- 1: Gegenkasten
- 2: erstes Schubelement
- 2.1: Führungsstift
- 2.2: Verbindungsstift
- 2.3: Kopplungsschlitz
- 2.4: Anschlag
- 3: zweites Schubelement
- 3.1: Führungsstift
- 3.2: Kopplungskante
- 4.1, 4.2: Schließstangenanschluss
- 5.1: Zahnrad
- 5.2: erste Zahnstange
- 5.3: zweite Zahnstange
- 6: Drehhebel
- 6.1: Kopplungsarm
- 6.2: Betätigungsarm
- 7: Druckernuss
- 7.1: Betätigungselement
- 7.2: Federarm
- 8: Notfallschließzylinder
- 9: zweite Übertragungsvorrichtung
- 9A: Kulisse
- 9.1, 9.2: Kulissenstift
- 9.3: Kopplungsschlitz
- 10: Zugfeder
- 11: ortsfeste Führungsvorrichtung
- 12: Schieber
- 12.1: Mitnehmerstift
- 12.2: Führungsrolle
- 13: Entriegelungselement
- 14: Gehäuse
- 15: Stulpplatte
- 16: Bodenblech
- 16.1: Anschlagbolzen
- 17: Deckelblech
- 17.1: Führungsschlitz
- 17.2, 17.3: Führungsschlitz
- 18: Druckfeder
- 19: Federführung
- 20: Federschraube

## Patentansprüche

1. Gegenkasten (1) für ein Paniktürschloss, mit einem Gehäuse (14), einer darin drehbar gelagerten Druckernuss (7) und mindestens einem von der Druckernuss (7) beaufschlagbaren Betätigungsmittel (6), welches bei einer gegen eine Federwirkung erfolgte Betätigung der Druckernuss (7) ein erstes Schubelement (2) in eine erste Betätigungsrichtung betätigt, welches über eine erste Übertragungsvorrichtung (5) mit einem zweiten Schubelement (3) und über eine zweite Übertragungsvorrichtung (9) mit einem Schieber (12) gekoppelt ist, welcher zum Einschließen einer Falle und/oder eines Riegels des Paniktürschlosses durch eine korrespondierende Öffnung in einer Stulpplatte (15) in eine aus dem Gehäuse (14) vorstehende Stellung bringbar ist, wobei das erste Schubelement (2) mit einer ersten Schließstange gekoppelt ist und das zweite Schubelement (3) mit einer zweiten Schließstange gekoppelt ist, wobei die erste Übertragungsvorrichtung (5) die erste Betätigungsrichtung des ersten Schubelements (2) in eine entgegengesetzte zweite Betätigungsrichtung des zweiten Schubelements (3) umwandelt, und wobei die zweite Übertragungsvorrichtung (9) die erste Betätigungsrichtung des ersten Schubelements (2) in eine dritte Betätigungsrichtung des Schiebers (12) umwandelt,
wobei die erste Übertragungsvorrichtung (5) als Zahnstangenantrieb ausgeführt ist und eine am ersten Schubelement (2) ausgebildete erste Zahnstange (5.2) umfasst, weiche über ein Zahnrad (5.1) mit einer am zweiten Schubelement (3) ausgebildeten zweiten Zahnstange (5.3) gekoppelt ist,
**dadurch gekennzeichnet,**
**dass** ein Notfallschließzylinder mit dem zweiten Schubelement (3) wirkverbindbar ist und eine Notbetätigung des Gegenkastens (1) von außen bewirkt.

2. Gegenkasten (1) nach Anspruch 1,
**dadurch gekennzeichnet,**
**dass** der Notfallschließzylinder während der Notbetätigung über eine Kopplungskante (3.2) auf das zweite Schubelement (3) wirkt, dessen Bewegung über die erste Übertragungsvorrichtung (5) auf das erste Schubelement (2) und über die zweite Übertragungsvorrichtung (9) vom ersten Schubelement (2) auf den Schieber (12) übertragbar ist.

3. Gegenkasten (1) nach einem der Ansprüche 1 bis 2,
**dadurch gekennzeichnet,**
**dass** ein Antrieb mit dem Zahnrad (5.1) verbindbar ist und in Abhängigkeit von mindestens einem Steuersignal eine automatische Betätigung des Gegenkastens (1) bewirkt.

4. Gegenkasten (1) nach Anspruch 3,
**dadurch gekennzeichnet,**
**dass** der Antrieb das Zahnrad (5.1) während der automatischen Betätigung antreibt, dessen Bewegung über die erste Übertragungsvorrichtung (5) gleichzeitig auf das erste Schubelement (2) und das zweite Schubelement (3) und über die zweite Übertragungsvorrichtung (9) vom ersten Schubelement (2) auf den Schieber (12) übertragbar ist.

5. Gegenkasten (1) nach einem der Ansprüche 1 bis 4,
**dadurch gekennzeichnet,**
**dass** das Betätigungselement als Drehhebel (6) mit einem Kopplungsarm (6.1) und einem Betätigungsarm (6.2) ausgeführt ist, welcher über eine Schlitz-Stift-Kopplung mit dem ersten Schubelement (2) verbunden ist, wobei der Kopplungsarm (6.1) lose mit einem Betätigungselement (7.1) der Druckernuss (7) gekoppelt ist.

6. Gegenkasten (1) nach Anspruch 5,
**dadurch gekennzeichnet,**
**dass** das Betätigungselement (7.1) der Druckernuss (7) bei Betätigung der Druckernuss (7) mit dem Kopplungsarm (6.1) des als Drehhebel (6) ausgeführten Betätigungsmittels gekoppelt ist, welches über den Betätigungsarm (6.2) und die Schlitz-Stift-Kopplung die Betätigungsbewegung auf das erste Schubelement (2) überträgt, dessen Bewegung über die erste Übertragungsvorrichtung (5) auf das zweite Schubelement (3) und über die zweite Übertragungsvorrichtung (9) gleichzeitig auf den Schieber (12) übertragbar ist.

7. Gegenkasten (1) nach Anspruch 5 oder 6 und ggf. nach Anspruch 3, **dadurch gekennzeichnet,**
**dass** das Betätigungselement (7.1) der Druckernuss (7) bei der automatischen Betätigung des Gegenkastens (1) über den Antrieb oder bei der Notbetätigung des Gegenkastens (1) über den Notfallschließzylinder vom Kopplungsarm (6.1) des als Drehhebel (6) ausgeführten Betätigungsmittels entkoppelt ist.

8. Gegenkasten (1) nach einem der Ansprüche 1 bis 7,
**dadurch gekennzeichnet,**
**dass** die Druckernuss (7) über einen Federarm (7.2) direkt mit einer vorgespannten Druckfeder (18) gekoppelt ist, deren Federkraft der Betätigung der Druckernuss (7) entgegenwirkt.

9. Gegenkasten (1) nach einem der Ansprüche 1 bis 8,
**dadurch gekennzeichnet,**
**dass** eine Führungsvorrichtung (11) ortsfest im Gehäuse (14) angeordnet ist.

10. Gegenkasten (1) nach Anspruch 9,
**dadurch gekennzeichnet,**
**dass** der Schieber (12) an einer Oberseite der Führungsvorrichtung (11) schiebebeweglich gelagert ist.

11. Gegenkasten (1) nach Anspruch 9 oder 10,
**dadurch gekennzeichnet,**
**dass** das Zahnrad (5.1) an einer Unterseite der Führungsvorrichtung (11) drehbeweglich gelagert ist.

12. Gegenkasten (1) nach einem der Ansprüche 9 bis 11,
**dadurch gekennzeichnet,**
**dass** die erste Zahnstange (5.2) und die zweite Zahnstange (5.3) jeweils an der Unterseite der Führungsvorrichtung (11) schiebebeweglich geführt sind.

13. Gegenkasten (1) nach einem der Ansprüche 1 bis 12,
**dadurch gekennzeichnet,**
**dass** die zweite Übertragungsvorrichtung (9) eine federbelastete Kulisse (9A) umfasst, welche mit dem ersten Schubelement (2) wirkverbunden und über eine Schlitz-Stift-Kopplung mit dem Schieber (12) gekoppelt ist und die erste Betätigungsrichtung des ersten Schubelements (2) in eine senkrecht zu dieser verlaufende dritte Betätigungsrichtung des Schiebers (12) umwandelt.

14. Gegenkasten (1) nach Anspruch 13,
**dadurch gekennzeichnet,**
**dass** der Schieber (12) einen Mitnehmerstift (12.1) aufweist, welcher in einem Führungsschlitz (9.3) der Kulisse (9A) geführt ist und eine Bewegung der Kulisse (9A) auf den Schieber (12) überträgt.

15. Gegenkasten (1) nach einem der Ansprüche 1 bis 14,
**dadurch gekennzeichnet,**
**dass** der Schieber (12) an seiner dem Paniktürschloss zugewandten Ende ein austauschbares Entriegelungselement (13) aufweist, welches an die einschließende Falle und/oder den einzuschließenden Riegel angepasst ist.

## Claims

1. Keeper (1) for a panic door lock, having a housing (14), a handle follower (7) which is rotatably mounted therein, and having at least one actuating means (6) which can be acted upon by the handle follower (7) and which, with the handle follower (7) having been actuated against a spring action, actuates a first sliding element (2) in a first actuating direction, which siding element is coupled via a first transmission device (5) to a second sliding element (3) and via a second transmission device (9) to a slider (12) which, for enclosing a latch and/or a bolt of the panic door lock by means of a corresponding opening in a face plate (15), can be brought into a position protruding from the housing (14), wherein the first sliding element (2) is coupled to a first locking rod and the second sliding element (3) is coupled to a second locking rod, wherein the first transmission device (5) converts the first actuating direction of the first sliding element (2) into an opposite, second actuating direction of the second sliding element (3), and wherein the second transmission device (9) converts the first actuating direction of the first sliding element (2) into a third actuating direction of the slider (12), wherein the first transmission device (5) is designed as a rack-and-pinion drive and comprises a first rack (5.2) which is formed on the first sliding element (2) and is coupled via a pinion (5.1) to a second rack (5.3) formed on the second sliding element (3), **characterized in that** an emergency locking cylinder is operatively connectable to the second sliding element (3) and brings about an emergency actuation of the keeper (1) from the outside.

2. Keeper (1) according to Claim 1, **characterized in that** during the emergency actuation, the emergency locking cylinder acts via a coupling edge (3.2) on the second sliding element (3), the movement of which can be transmitted via the first transmission device (5) to the first sliding element (2) and via the second transmission device (9) from the first sliding element (2) to the slider (12).

3. Keeper (1) according to either of Claims 1 and 2, **characterized in that** a drive is connectable to the pinion (5.1) and brings about an automatic actuation of the keeper (1) depending on at least one control signal.

4. Keeper (1) according to Claim 3, **characterized in that** the drive drives the pinion (5.1) during the automatic actuation, the movement of which pinion can be transmitted via the first transmission device (5) simultaneously to the first sliding element (2) and the second sliding element (3) and via the second transmission device (9) from the first sliding element (2) to the slider (12).

5. Keeper (1) according to one of Claims 1 to 4, **characterized in that** the actuating element is designed as a rotary lever (6) with a coupling arm (6.1) and an actuating arm (6.2) which is connected via a slot and pin coupling to the first sliding element (2), wherein the coupling arm (6.1) is coupled loosely to an actuating element (7.1) of the handle follower (7).

6. Keeper (1) according to Claim 5, **characterized in that**, upon actuation of the handle follower (7), the actuating element (7.1) of the handle follower (7) is coupled to the coupling arm (6.1) of the actuating means which is designed as the rotary lever (6) and which via the actuating arm (6.2) and the slot and pin coupling transmits the actuating movement to the first sliding element (2), the movement of which can be transmitted via the first transmission device (5) to the second sliding element (3) and via the second transmission device (9) simultaneously to the slider (12).

7. Keeper (1) according to Claim 5 or 6 and optionally according to Claim 3, **characterized in that**, when the keeper (1) is automatically actuated via the drive or in the event of the emergency actuation of the keeper (1) via the emergency locking cylinder, the actuating element (7.1) of the handle follower (7) is decoupled from the coupling arm (6.1) of the actuating means designed as the rotary lever (6).

8. Keeper (1) according to one of Claims 1 to 7, **characterized in that** the handle follower (7) is directly coupled via a spring arm (7.2) to a pretensioned compression spring (18), the spring force of which acts counter to the actuation of the handle follower (7).

9. Keeper (1) according to one of Claims 1 to 8, **characterized in that** a guide device (11) is arranged in a fixed position in the housing (14).

10. Keeper (1) according to Claim 9, **characterized in that** the slider (12) is mounted slideably on an upper side of the guide device (11).

11. Keeper (1) according to Claim 9 or 10, **characterized in that** the pinion (5.1) is mounted rotatably on a lower side of the guide device (11).

12. Keeper (1) according to one of Claims 9 to 11, **characterized in that** the first rack (5.2) and the second rack (5.3) are both guided slideably on the lower side of the guide device (11).

13. Keeper (1) according to one of Claims 1 to 12, **characterized in that** the second transmission device (9) comprises a spring-loaded link (9A) which is operatively connected to the first sliding element (2) and is coupled via a slot and pin coupling to the slider (12) and converts the first actuating direction of the first sliding element (2) into a third actuating direction of the slider (12), said third actuating direction running perpendicularly to said first actuating direction.

14. Keeper (1) according to Claim 13, **characterized in that** the slider (12) has a driver pin (12.1) which is guided in a guide slot (9.3) of the link (9A) and transmits a movement of the link (9A) to the slider (12) .

15. Keeper (1) according to one of Claims 1 to 14, **characterized in that** the end of the slider (12) facing the panic door lock has an exchangeable unlocking element (13) which is adapted to the enclosing latch and/or to the bolt to be enclosed.

## Revendications

1. Contre-boîtier (1) pour une serrure antipanique, comportant un logement (14), un fouillot (7) monté rotatif dans celui-ci et au moins un moyen d'actionnement (6) pouvant être sollicité par le fouillot (7), lequel moyen d'actionnement, lors d'un actionnement du fouillot (7) effectué à l'encontre de l'action d'un ressort, actionne un premier élément de poussée (2) dans un premier sens d'actionnement, lequel premier élément de poussée est accouplé, par le biais d'un premier dispositif de transmission (5), à un deuxième élément de poussée (3) et, par le biais d'un deuxième dispositif de transmission (9), à un coulisseau (12), lequel peut être amené à une position faisant saillie hors du logement (14) pour la rentrée d'un pêne demi-tour et/ou d'un pêne dormant de la serrure antipanique à travers une ouverture correspondante dans une plaque de têtière (15), dans lequel le premier élément de poussée (2) est accouplé à une première barre de fermeture et le deuxième élément de poussée (3) est accouplé à une deuxième barre de fermeture, dans lequel le premier dispositif de transmission (5) convertit le premier sens d'actionnement du premier élément de poussée (2) en un deuxième sens d'actionnement opposé du deuxième élément de poussée (3), et dans lequel le deuxième dispositif de transmission (9) convertit le premier sens d'actionnement du premier élément de poussée (2) en un troisième sens d'actionnement du coulisseau (12), dans lequel le premier dispositif de transmission (5) est réalisé sous forme d'entraînement à crémaillère et comporte une première crémaillère (5.2) formée sur le premier élément de poussée (2), laquelle est accouplée, par le biais d'une roue dentée (5.1), à une deuxième crémaillère (5.3) formée sur le deuxième élément de poussée (3),
**caractérisé en ce**
**qu'**un cylindre de fermeture d'urgence peut être relié fonctionnellement au deuxième élément de poussée (3) et provoque un actionnement d'urgence du contre-boîtier (1) depuis l'extérieur.

2. Contre-boîtier (1) selon la revendication 1,
**caractérisé en ce que**
le cylindre de fermeture d'urgence agit, pendant l'actionnement d'urgence, sur le deuxième élément de poussée (3) par le biais d'un bord d'accouplement (3.2), deuxième élément de poussée dont le déplacement peut être transmis au premier élément de poussée (2) par le biais du premier dispositif de transmission (5) et du premier élément de poussée (2) au coulisseau (12) par le biais du deuxième dispositif de transmission (9).

3. Contre-boîtier (1) selon l'une des revendications 1 et 2,
**caractérisé en ce**
**qu'**un entraînement peut être relié à la roue dentée (5.1) et provoque un actionnement automatique du contre-boîtier (1) en fonction d'au moins un signal de commande.

4. Contre-boîtier (1) selon la revendication 3,
**caractérisé en ce que**
l'entraînement entraîne la roue dentée (5.1) pendant l'actionnement automatique, roue dentée dont le déplacement peut être transmis simultanément au premier élément de poussée (2) et au deuxième élément de poussée (3) par le biais du premier dispositif de transmission (5) et du premier élément de poussée (2) au coulisseau (12) par le biais du deuxième dispositif de transmission (9) .

5. Contre-boîtier (1) selon l'une des revendications 1 à 4,
**caractérisé en ce que**
l'élément d'actionnement est réalisé sous forme de levier rotatif (6) doté d'un bras d'accouplement (6.1) et d'un bras d'actionnement (6.2), lequel est relié au premier élément de poussée (2) par le biais d'un accouplement à fente et goupille, le bras d'accouplement (6.1) étant accouplé de manière lâche à un élément d'actionnement (7.1) du fouillot (7).

6. Contre-boîtier (1) selon la revendication 5,
**caractérisé en ce que**
l'élément d'actionnement (7.1) du fouillot (7) est, lors de l'actionnement du fouillot (7), accouplé au bras d'accouplement (6.1) du moyen d'actionnement réalisé sous forme de levier rotatif (6), lequel moyen d'actionnement, par le biais du bras d'actionnement (6.2) et de l'accouplement à fente et goupille, transmet le déplacement d'actionnement au premier élément de poussée (2), dont le déplacement peut être transmis au deuxième élément de poussée (3) par le biais du premier dispositif de transmission (5) et simultanément au coulisseau (12) par le biais du deuxième dispositif de transmission (9).

7. Contre-boîtier (1) selon la revendication 5 ou 6 et éventuellement selon la revendication 3,
**caractérisé en ce que**
l'élément d'actionnement (7.1) du fouillot (7) est désaccouplé du bras d'accouplement (6.1) du moyen d'actionnement réalisé sous forme de levier rotatif (6) par le biais de l'entraînement lors de l'actionnement automatique du contre-boîtier (1) ou par le biais du cylindre de fermeture d'urgence lors de l'actionnement d'urgence du contre boîtier (1).

8. Contre-boîtier (1) selon l'une des revendications 1 à 7,
**caractérisé en ce que**
le fouillot (7) est, par le biais d'un bras de ressort (7.2), accouplé directement à un ressort de compression précontraint (18) dont la force de ressort s'oppose à l'actionnement du fouillot (7).

9. Contre-boîtier (1) selon l'une des revendications 1 à 8,
**caractérisé en ce**
**qu'**un dispositif de guidage (11) est disposé de manière fixe dans le boîtier (14).

10. Contre-boîtier (1) selon la revendication 9,
**caractérisé en ce que**
le coulisseau (12) est monté de manière mobile en coulissement au niveau d'un côté supérieur du dispositif de guidage (11).

11. Contre-boîtier (1) selon la revendication 9 ou 10,
**caractérisé en ce que**
la roue dentée (5.1) est montée de manière mobile en rotation au niveau d'un côté inférieur du dispositif de guidage (11).

12. Contre-boîtier (1) selon l'une des revendications 9 à 11,
**caractérisé en ce que**
la première crémaillère (5.2) et la deuxième crémaillère (5.3) sont guidées de manière mobile en coulissement respectivement au niveau du côté inférieur du dispositif de guidage (11).

13. Contre-boîtier (1) selon l'une des revendications 1 à 12,
**caractérisé en ce que**
le deuxième dispositif de transmission (9) comporte une coulisse (9A) sollicitée par ressort, laquelle est reliée fonctionnellement au premier élément de poussée (2) et est accouplée au coulisseau (12) par le biais d'un accouplement à fente et goupille et convertit le premier sens d'actionnement du premier élément de poussée (2) en un troisième sens d'actionnement, s'étendant perpendiculairement à celui-ci, du coulisseau (12).

14. Contre-boîtier (1) selon la revendication 13,
**caractérisé en ce que**
le coulisseau (12) comprend une goupille d'entraînement (12.1), laquelle est guidée dans une fente de guidage (9.3) de la coulisse (9A) et transmet un déplacement de la coulisse (9A) au coulisseau (12).

15. Contre-boîtier (1) selon l'une des revendications 1 à 14,
**caractérisé en ce que**
le coulisseau (12) comprend, à son extrémité tournée vers la serrure antipanique, un élément de déverrouillage remplaçable (13), lequel est adapté au pêne demi-tour rentrant et/ou au pêne dormant à rentrer.
